# FASCICULE DE BREVET EUROPEEN

(11) **EP 1 192 239 B1**
(45) Date de publication et mention de la délivrance du brevet: **05.02.2003**
(21) Numéro de dépôt: 00922705.9
(22) Date de dépôt: 21.04.2000
(51) Int. Cl.: C10L 1/22

(54) **COMPOSITION D'ADDITIFS MULTIFONCTIONNELS D'OPERABILITE A FROID DES DISTILLATS MOYENS**
ZUSAMMENSETZUNG VON MERHZWECKZUSÄTZEN ZUR KÄLTEVERWENDBARKEIT DER MITTELDESTILLATE
MULTIFUNCTIONAL ADDITIVE COMPOSITION FOR COLD PROCESS TREATMENT OF MIDDLE DISTILLATES

(30) Priorité: 26.04.1999 FR 9905235
(43) Date de publication de la demande: 03.04.2002
(73) Titulaire: TotalfinaElf France, 92800 Puteaux (FR)
(72) Inventeur: EYDOUX, Franck, F-69440 Saint Laurent d'Agry (FR); LEGER, Robert, F-69440 Taluyers (FR)
(74) Mandataire: Cabinet Hirsch
(86) Numéro de dépôt international: FR0001052
(87) Numéro de publication internationale: WO00065000

(56) Documents cités:
- WO-A-95/09220
- FR-A- 2 735 494
- DATABASE WPI Section Ch, Week 199408 Derwent Publications Ltd., London, GB; Class A95, AN 1994-062245 XP002127411 & JP 06 017064 A (SANYO CHEM IND LTD), 25 janvier 1994 (1994-01-25)

## Description

La présente invention concerne une nouvelle composition d'additifs multifonctionnels améliorant l'opérabilité à froid des distillats moyens, notamment au cours des processus de refroidissement lent lors du stockage de combustibles et de carburants aux basses températures. Elle vise notamment l'amélioration des propriétés anti-sédimentation pour une application dans les carburants pour moteurs Diesel et dans les combustibles tels que les fiouls domestiques pour chaudières.

L'opérabilité à froid correspond à une température limite à laquelle les distillats moyens peuvent être utilisés sans problème de colmatage. Elle est intermédiaire entre la température du point de trouble (ASTM D 2500-66) caractéristique du début de cristallisation des paraffines dans le distillat et le point d'écoulement de ce dernier (ASTM D 97-66).

Il est bien connu que la cristallisation des paraffines est un facteur limitatif de l'utilisation des distillats moyens. Aussi, il est important de préparer des carburants Diesel adaptés aux températures auxquelles ils seront utilisés dans les véhicules motorisés, c'est-à-dire au climat environnant. Généralement, une opérabilité à froid des carburants à -10°C est suffisante dans beaucoup de pays industrialisés. Mais dans d'autres pays, comme les pays nordiques, le Canada et les pays d'Asie du nord, on peut atteindre des températures d'utilisation des carburants bien inférieures à -20°C. Il en est de même pour les fiouls domestiques stockés à l'extérieur pour les maisons particulières et immeubles.

Cette adéquation de l'opérabilité à froid des carburants Diesel est importante, notamment au démarrage à froid des moteurs. Si les paraffines sont cristallisées au fond du réservoir, elles peuvent être entraînées au démarrage dans le moteur et colmater notamment les filtres et préfiltres disposés en amont des systèmes d'injection (pompe et injecteurs). De même pour le stockage des fiouls domestiques, les paraffines précipitent en fond de cuve et peuvent être entraînées et obstruer les conduites en amont de la pompe et du système d'alimentation de la chaudière (gicleur et filtre). Il est évident que la présence de solides, tels que les cristaux de paraffines, empêche la circulation normale du distillat moyen.

Pour améliorer leur circulation soit dans le moteur, soit vers les chaudières, plusieurs types d'additifs ont vu le jour.

Dans un premier temps, l'industrie pétrolière s'est attachée au développement des additifs favorisant la filtrabilité des carburants aux basses températures. Ces additifs, appelés additifs de TLF (Température Limite de Filtrabilité), ont pour rôle de limiter la taille des cristaux des paraffines formées. Ce type d'additifs, connu très largement par l'homme du métier, est actuellement systématiquement ajouté aux distillats moyens.

Pourtant ces additifs, bien que régulateurs de la taille des cristaux paraffiniques, ne peuvent pas empêcher la sédimentation des cristaux formés c'est-à-dire leur agglomération, notamment au fond des réservoirs des véhicules Diesel à l'arrêt ou dans les cuves de stockage des fiouls domestiques.

Aussi, dans un deuxième temps, l'industrie pétrolière s'est efforcée à développer des additifs antisédimentation, c'est-à-dire des dispersants, qui maintiennent les cristaux paraffiniques en suspension dans le distillat moyen ce qui évite qu'ils se déposent et s'agglomèrent entre eux. La demanderesse a notamment développé un tel additif décrit dans le brevet EP 0 674 689.

Néanmoins, l'action conjuguée des additifs TLF et antisédimentation n'a pas permis d'améliorer l'opérabilité à froid de tous les distillats moyens produits en raffinerie issus de tous les pétroles bruts connus.

C'est pourquoi l'industrie pétrolière a mis en oeuvre un troisième type d'additifs en vue d'abaisser la température d'opérabilité à froid des distillats moyens quels qu'ils soient au-delà de -20°C, même si leur température de point de trouble est supérieure à -20°C. C'est le cas des additifs décrits dans les brevets EP 0 722 481 et EP 0 832 172. Cependant, l'ensemble de ces additifs montrent de bonnes propriétés d'opérabilité selon les régimes à froid par rapport à des mesures qui ont été faites par des trempes à froid, selon la norme NF M 07 085, des carburants et combustibles contenant de tels additifs. Cependant, si cette méthode permet de juger de l'efficacité des additifs, elle n'est pas rigoureusement représentative des phénomènes réels de refroidissement des carburants et des combustibles. Ainsi, l'amplitude et la vitesse de refroidissement sont variables selon les régions, et donc selon la température ambiante des véhicules. Un refroidissement lent est très favorable à la sédimentation progressive des paraffines, et donc il est nécessaire de trouver des solutions pour empêcher ce phénomène.

La présente invention vise une composition d'additifs multifonctionnels permettant d'abaisser et de maintenir la température d'opérabilité à froid des distillats moyens, pour qu'au cours d'une étape de refroidissement lent au stockage dans une enceinte fermée, jusqu'à des températures au-delà de -20°C, on n'observe aucune sédimentation des paraffines contenues dans les distillats moyens.

La présente invention a donc pour objet une composition d'additifs multifonctionnels d'opérabilité à froid des distillats moyens résultant de la réaction de composés carboxyliques avec des composés aminés caractérisée en ce qu'elle contient au moins 50 % en poids d'un mélange constitué par :
a) 10 à 90% en poids d'un additif (AB) résultant de la réaction d'au moins un composé carboxylique (A) choisi parmi les anhydrides alkylmaléiques et alkénylmaléiques et les anhydrides alkylsucciniques et alkénylsucciniques ayant de 4 à 32 atomes de carbone dans les radicaux alkyles et alkényles, les acides et les esters correspondant avec au moins une polyalkylèneamine (B) de formule générale (I) ci-après :

   NH₂ -[(CH₂)ₙ-NH-]ₘ-H (I)

   où n est un nombre entier variant de 2 à 4 et m est un nombre entier variant de 1 à 4, le rapport molaire A/B étant compris entre $\frac{\text{1}}{\text{m} \text{+1}}$ et m+1, et de préférence entre 1 et 2,
b) et 90 à 10 % en poids d'un additif (CD) résultant de la réaction :
   i) d'au moins un copolymère (C) résultant de la réaction d'au moins un premier acide carboxylique insaturé substitué ou non avec au moins un ester alkylé d'au moins un deuxième acide carboxylique insaturé substitué ou non, identique ou différent du premier, de formule générale (II) ci-après : dans laquelle R₁ et R₂, identiques ou différents sont choisis dans le groupe constitué par l'hydrogène, et les groupements alkyles linéaires ou ramifiés comprenant de 1 à 20 atomes de carbone, R₃ est l'hydrogène ou un groupement alkyle linéaire d'au plus trois atomes de carbone et R₄ est l'hydrogène ou un groupement alkyle comprenant de 1 à 25 atomes de carbone,
   ii) avec une N-alkylpolyalkylènepolyamine (D) de formule générale (III) ci-après :

      R₅-NH-[-(CH₂)ₚ-NH-]_{q}-H (III)

      où R₅ est un radical aliphatique saturé comprenant de 1 à 32 atomes de carbone, p est un nombre entier variant entre 2 et 4 et q est un nombre entier variant entre 1 et 4, le rapport molaire C/D variant entre $\frac{\text{1}}{\text{q+1}}$ et q+1, et de préférence variant entre 1 et 2.

La combinaison de ces deux produits de réaction (AB) et (CD) dans la composition selon l'invention, a permis d'améliorer très significativement l'opérabilité à froid des carburants et combustibles dans lesquels on les incorpore pour un refroidissement lent par rapport à l'efficacité de ces produits pris séparément.

Pour comparer l'efficacité de cette composition d'additifs avec les additifs connus de l'art antérieur, la demanderesse a mis au point un nouveau test dérivé de la norme NFT M 07 085 dans laquelle la procédure rapide de refroidissement par trempe a été remplacée par un refroidissement lent et contrôlé de la température, par exemple de 1 à 3 degré par minute, jusqu'à une température de palier, par exemple -20°C.

De façon plus précise, l'additif selon l'invention est constitué :
- de 50 à 100% en poids de la combinaison contenant de 20 à 80% en poids de l'additif AB et de 80 à 20 % en poids de l'additif CD,
- et 0 à 50% en poids d'une combinaison des additifs AD et CB obtenus par réaction de A et de D dans un rapport molaire variant entre 0,2 et 4, et de B avec C dans un rapport molaire variant entre 0,2 et 4, A, B,C et D ayant été préalablement définis pour les additifs multifonctionnels AB et CD.

Dans un premier mode de réalisation, la composition d'additifs est obtenue par combinaison de 50 à 80 % AB et de 20 à 50% en poids du produit de réaction CD.

Dans un deuxième mode de réalisation, la composition d'additifs comprend de 50 à 80 % en poids d'une combinaison AB,CD dans un rapport molaire AB/CD variant de 0,2 à 4, et de 20 à 50% en poids d'un mélange de AD,CB dans un rapport molaire AD/CB variant de 0,2 à 4.

Le composé carboxylique (A) est de préférence choisi dans le groupe comprenant les anhydrides dodécylmaléique, dodécénylmaléique, hexadécylmaléique, hexadécénylmaléique octadécylmaléique, octadécénylmaléique, éicosylmaléique et éicosénylmaléique.

La polyalkylèneamine (B) est choisie de préférence dans le groupe comprenant la diéthylènetriamine, la dipropylènetriamine, la triéthylènetétramine, la tripropylènetétramine, la tétraéthylènepentamine et la tétrapropylènepentamine.

Le copolymère (C) est de préférence un copolymère contenant de 45 à 65 % mole d'au moins un motif acide carboxylique et de 55 à 35 % mole d'au moins un motif ester alkylé. Les motifs acides carboxyliques sont choisis préférentiellement parmi les motifs résultant d'acides acrylique et méthacrylique, et les motifs esters alkylés parmi les motifs résultant d'esters acryliques et méthacryliques, et de leur dérivés. Dans un mode plus favorable, le copolymère (C) est choisi parmi les copolymères acide acrylique/esters méthacryliques et les copolymères acide méthacrylique/esters acryliques contenant 45 à 65 % mole de motifs acide et de 55 à 35 % mole de motifs ester.

La N-alkylpolyalkylènepolyamine (D) est de préférence choisie dans le groupe comprenant les N-alkyléthylènediamines, N-alkylpropylènediamines, N-alkylbutylènediamines, les N-alkyldiéthylènetriamines, les N-alkyldipropylènetriamines, les N-alkyldibutylènetriamines, les N-alkyltriéthylènetétramines, les N-alkyltripropylènetétramines et les N-alkyltributylènetétramines présentant un radical alkyle comprenant de 12 à 22 atomes de carbone. De préférence, D est choisi parmi la N-dodécyldipropylènetriamine, le N-octadécyldipropylène triamine, la N-octadécyldiéthylènetriamine et la N-docosyldiéthylènetriamine.

Un deuxième objet de l'invention est un carburant contenant une partie majeure de distillat moyen contenant généralement un additif de filtrabilité, et une partie mineure, par exemple de 50 à 1000 ppm d'une composition d'additifs multifonctionnels d'opérabilité à froid pour refroidissement lent.

On ne sortirait pas du cadre de l'invention, si à ce carburant était ajouté des additifs procétanes, des détergents, des additifs de point d'écoulement et de point de trouble, des additifs antimousse, désémulsifiants, anticorrosion et antioxydants.

Aux fins d'illustrer les avantages de la présente invention, des exemples sont donnés à titre non limitatif.

### EXEMPLE 1

Le présent exemple présente les deux méthodes de refroidissement mises en oeuvre ainsi que la composition des gazoles et des additifs testés.

La méthode par refroidissement par trempe décrite dans la norme NFT M07-085, consiste à verser un échantillon de distillat dans une éprouvette graduée en volume et à la placer pendant 24 heures, dans une armoire réfrigérée à une température fixée généralement entre -13 et -20°C, soit à une température inférieure d'au moins 1°C à sa température de point de trouble, et supérieure d'au moins 6°C à sa température de point d'écoulement.

Après 24 heures, on observe dans l'éprouvette l'aspect du distillât(trouble, légèrement trouble, clair et limpide) et le volume des cristaux de paraffines décantés dans le fond de l'éprouvette.

Si la phase supérieure est restée trouble, les cristaux de paraffines sont restés en suspension, la fonction anti-sédimentation des compositions d'additifs est donc efficace. Si la phase supérieure est limpide et un tassement trouble apparaît en fond d'éprouvette, la sédimentation est importante et la composition d'additifs inefficace en anti-sédimentation.

Pour une approche plus quantitative de la sédimentation, on prélève des volumes égaux du haut et du bas de l'éprouvette pour déterminer la température de cristallisation commençante (Tcc) déterminée par la méthode ACD (analyse calorimétrique différentielle) et la température limite de filtrabilité (TLF). Les résultats sont comparés aux valeurs initiales préalablement mesurées, un écart minimal de température indiquant un maximum d'homogénéité et donc une action dispersante maximale de la composition d'additifs.

La méthode de refroidissement lent consiste à introduire l'échantillon de gazole additivé ou non dans une éprouvette graduée en volume, à la placer dans une armoire réfrigérée à une température supérieure de 10°C à la température de point de trouble du dit gazole. L'échantillon est refroidi progressivement de cette température de 1 à 3°C/heure, jusqu'à une température finale du test pouvant atteindre -15 à -20°C. Une fois la température finale atteinte, l'échantillon est maintenu pendant 24 heures à cette température, puis on effectue la cotation visuelle déjà mentionnée pour la méthode rapide par trempe, ainsi que les prélèvements des phases en haut et bas de l'éprouvette pour déterminer les températures Tcc et TLF de ces différentes phases. L'interprétation des résultats est identique à la méthode rapide par trempe.

Trois gazoles, G₁, G₂ et G₃ ont été testés : leurs caractéristiques sont données avant et après dopage par un un additif de filtrabilité de type copolymère éthylène-acétate de vinyle dans le tableau I ci-après.

**TABLEAU I**

| ANALYSES | G₁ | G₂ | G₃ |
|---|---|---|---|
| Point de trouble en °C | -3 | -7 | -6 |
| Température limite de filtrabilité en °C | -3 | -7 | -7 |
| Point d'écoulement en °C | -15 | -12 | -12 |
| Tempérture de cristallisaton commençante en °C | -5.63 | -8.57 | -9.86 |
| Pourcentage de paraffine | 11.5 | 14.8 | 11.4 |
| % de paraffine < à C13 | 0.9 | 1.7 | 1.2 |
| % C13-17 | 8.7 | 10.0 | 8.4 |
| % C18-23 | 1.9 | 3.1 | 1.8 |
| % C24-24+ | 0 | 0 | 0 |
| Distillation : Point initial | 176 | 162 | 176 |
| Point à 5 % volume | 199 | 185 | 200 |
| Point à 10 % volume | 208 | 194 | 213 |
| Point à 20 % volume | 222 | 212 | 230 |
| Point à 30 % volume | 238 | 230 | 243 |
| Point à 40 % volume | 252 | 246 | 256 |
| Point à 50 % volume | 264 | 260 | 269 |
| Point à 60 % volume | 277 | 274 | 282 |
| Point à 70 % volume | 291 | 287 | 296 |
| Point à 80 % volume | 310 | 304 | 314 |
| Point à 90 % volume | 338 | 325 | 338 |
| Point à 95% volume | 361 | 340 | 356 |
| Point final | 371 | 354 | 362 |
| Masse voluminique à 15° C en kg/l | 0.8372 | 0.8352 | 0.8413 |
| Point éclair en °C | 70 | 65 | 69 |
| Indice de cétane | 50.9 | 48.9 | 60.5 |
| Gi + TLF(ppm) | 250 | 250 | 125 |
| Température limite de filtrabilité en °C | -17 | -16 | -18 |
| Point d'écoulement en °C | -27 | -24 | -24 |

Les additifs selon l'invention X₁ à X₆ sont décrits dans le tableau II ci - après : les valeurs correspondent aux pourcentages massiques de chacun des composés AD, BC, CD et AB introduit dans les formulations Xᵢ.

**TABLEAU II**

| ADDITIF | AD | AB | CD | CB |
|---|---|---|---|---|
| Rapport molaire | 2 | 2 | 2 | 2 |
| X₁ | | 50 | 50 | |
| X₂ | 40 | 10 | 10 | 40 |
| X₃ | 25 | 25 | 25 | 25 |
| X₄ | | 80 | 20 | |
| X₅ | | 20 | 80 | |
| X₆ | 25 | 25 | 25 | 25 |

avec :
A = anhydride octadécylmaléique
B = diéthylènetriamine
C = coplymère acide acrylique/méthacrylates (60% mole de motifs acide, 20% mole de motifs méthacrylate de lauryle et 20% mole de motifs méthacrylate de stéaryle)
D = N-dodécyldipropylènetriamine

Ces échantillons Xᵢ sont introduits à une teneur de 200 ppm dans les gazoles G₁ et G₂, et à 100 ppm dans le gazole G₃.

### EXEMPLE II

Le présent exemple vise à montrer la différence entre la méthode de refroidissement par trempe et la méthode par refroidissement lent à 1°C par heure et donc l'intérêt de sélectionner des additifs reproduisant le phénomène de refroidissement réel d'un réservoir de voiture à l'arrêt et donc du processus de refroidissement du gazole.

Les résultats de ces essais utilisant les procédures de refroidissement décrites dans l'exemple I sont donnés dans le tableau III ci-après. On apprécie l'efficacité de ces additifs en calculant la somme des écarts entre d'une part la température de filtrabilité (TLF), avant essai de sédimentation, et celle du prélèvement du bas de l'éprouvette après essai de sédimentation , et d'autre part la somme des écarts entre les températures de cristallisation commençant(Tcc) des prélèvements haut et bas dans l'éprouvette après l'essai de sédimentation.

La composition d'additifs multifonctionnels est d'autant plus efficace que la somme des six écarts sur les trois gazoles est la plus faible.

**TABLEAU III**

| Méthode classique NFT M 07-085. | | | | | | | | |
|---|---|---|---|---|---|---|---|---|
| | G₁ | | G₂ | | G₃ | | Sommes des écarts en °C | Classement |
| | écart Tcc | écart TLF | écart Tcc | écart TLF | écart Tcc | écart TLF | | |
| Gi + TLF | 21.2 | 11 | 17.8 | 10 | 19.7 | 10 | 89.7 | 11 |
| AD | 2.1 | 0 | 3.9 | 3 | 9.4 | 1 | 19.4 | 1^{er} |
| AB | 6.2 | 4 | 15.8 | 11 | 12.0 | 2 | 51 | 4 |
| CD | 2.2 | 6 | 7.2 | 3 | 12.7 | 4 | 35.1 | 2 |
| CB | 16.1 | 6 | 17.0 | 9 | 19.2 | 11 | 78.3 | 10 |
| X₁ | 5.0 | 0 | 15.5 | 6 | 17.3 | 9 | 52.8 | 5 |
| X₂ | 4.6 | 0 | 14.3 | 7 | 17.1 | 10 | 53 | 6 |
| X₃ | 8.2 | 2 | 16.3 | 9 | 16.2 | 8 | 59.7 | 8 |
| X₄ | 9.6 | 3 | 17.0 | 11 | 13.7 | 4 | 58.3 | 7 |
| X₅ | 10.5 | 3 | 12.3 | 5 | 12.0 | 5 | 47.8 | 3 |
| X₆ | 11.4 | 3 | 16.0 | 9 | 18.5 | 9 | 66.9 | 9 |

| Méthode lente 1°C/heure | | | | | | | | |
|---|---|---|---|---|---|---|---|---|
| | G₁ | | G₂ | | G₃ | | Sommes des écarts en °C | Classement |
| | écart Tcc | écart TLF | écart Tcc | écart TLF | écart Tcc | écart TLF | | |
| Gi + TLF | 25.1 | 14 | 21.8 | 13 | 22.5 | 14 | 110.4 | 11 |
| AD | 19.1 | 15 | 20.3 | 14 | 21.9 | 14 | 104.3 | 8 |
| AB | 21.8 | 15 | 20.6 | 16 | 20.5 | 14 | 107.9 | 9 |
| CD | 22.1 | 15 | 20.2 | 15 | 20.3 | 11 | 103.6 | 7 |
| CB | 22.3 | 13 | 21.7 | 14 | 22.3 | 15 | 108.3 | 10 |
| X₁ | 15.4 | 9 | 18.0 | 11 | 9 | 1 | 63.4 | 1^{er} |
| X₂ | 20.4 | 13 | 20.1 | 16 | 17.1 | 10 | 96.6 | 5 |
| X₃ | 21.2 | 12 | 20.3 | 16 | 14.8 | 6 | 90.3 | 3 |
| X₄ | 22.1 | 16 | 20.5 | 17 | 13.1 | 7 | 95.7 | 4 |
| X₅ | 21.1 | 13 | 20.4 | 15 | 12.5 | 6 | 88 | 2 |
| X₆ | 21.2 | 19 | 20.8 | 16 | 16.9 | 9 | 102.9 | 6 |

On constate d'après ce tableau que le classement des additifs est notablement modifié lorsque le mode de refroidissement varie. En effet, les formules Xᵢ sont plus efficaces que les produits de réaction AD, AB, CD et CB lorsqu'on les soumet à un refroidissement lent de 1°C par heure.

## Revendications

1. Composition d'additifs multifonctionnels d'opérabilité à froid des distillats moyens résultant de la réaction de composés carboxyliques avec des composés aminés **caractérisée en ce que** elle contient au moins 50 % en poids d'un mélange constitué par :
a) 10 à 90% en poids d'un additif (AB) d'au moins un composé carboxylique (A) choisi parmi les anhydrides alkylmaléiques et alkénylmaléiques et les anhydrides alkylsucciniques et alkénylsucciniques ayant de 4 à 32 atomes de carbone dans les radicaux alkyles et alkényles, les acides et les esters correspondants avec au moins un composé aminé (B) choisi parmi les polyalkylamines de formule générale (I) ci-après :
NH₂ -[(CH₂)ₙ-NH-]ₘ-H (I)
où n est un nombre entier variant entre 2 et 4 et m est un nombre entier variant entre 1 et 4, le rapport molaire A/B variant entre $\frac{\text{1}}{\text{m} \text{+1}}$ et m+1, de préférence entre 1 et 2,
b) et 90 à 10 % en poids d'un additif (CD)
i) d'au moins un copolymère (C) résultant de la réaction d'au moins un premier acide carboxylique insaturé substitué ou non avec au moins un ester alkylé d'au moins un deuxième acide carboxylique insaturé substitué ou non, identique ou différent du premier, de formule générale (II) ci-après : dans laquelle R₁ et R₂, identiques ou différents, sont choisis dans le groupe constitué par l'hydrogène, et les groupements alkyles linéaires ou ramifiés comprenant de 1 à 20 atomes de carbone, R₃ est l'hydrogène ou un groupement alkyl linéaire d'au plus trois atomes de carbone et R₄ est l'hydrogène ou un groupement alkyl comprenant de 1 à 25 atomes de carbone,
ii) avec une N-alkylpolyalkylènepolyamine (D) de formule générale (III) ci-après :
R₅-NH-[-(CH₂)ₚ-NH-]_{q}-H (III)
où R₅ est un radical aliphatique saturé comprenant de 12 à 22 atomes de carbone, p est un nombre entier variant entre 2 et 4, q est un nombre entier variant entre 1 et 4, le rapport molaire C/D variant entre $\frac{\text{1}}{\text{q+1}}$ et q+1, de préférence variant entre 1 et 2.

2. Composition selon la revendication 1 **caractérisée en ce qu'**elle est constituée par :
- 50 à 100% en poids de la combinaison contenant de 20 à 80% en poids d'un additif AB et de 80 à 20 % en poids d'un additif CD,
- et 0 à 50% en poids d'une combinaison d'additifs AD et CB obtenus par réaction de A et de D dans un rapport molaire variant entre 0,2 et 4, et de B avec C dans un rapport molaire variant entre 0,2 et 4

3. Composition selon les revendications 1 et 2 **caractérisée en ce qu'**elle est obtenue par combinaison de 50 à 80 % d'un additif AB et de 20 à 50% en poids d'un additif CD.

4. Composition selon les revendications 1 et 2 **caractérisée en ce qu'**elle comprend de 50 à 80 % en poids d'une combinaison AB,CD dans un rapport molaire AB/CD variant de 0,2 à 4, et de 20 à 50% en poids d'une combinaison AD,CB dans un rapport molaire AD/CB variant de 0,2 à 4.

5. Composition selon les revendications 1 à 4 **caractérisée en ce que** le composé carboxylique (A) est choisi dans le groupe constitué par l'anhydride dodécylmaléique, dodécénylmaléique, hexadécylmalèique, hexadécénylmaléique, octadécylmaléique, octadécénylmaléique, éicosylmaléique et éicosénylmaléique.

6. Composition selon les revendications 1 à 5 **caractérisée en ce que** le la polyalkyleamine (B) est choisie dans le groupe comprenant la diéthylènetriamine, la dipropylène triamine, la triéthylènetétramine, la tétraéthylènepentamine et la tétrapropylènepentamine.

7. Composition selon les revendications 1 à 6 **caractérisée en ce que** le copolymère (C) est choisi parmi les copolymères contenant de 45 à 65 % mole d'au moins un motif acide carboxylique et de 55 à 35 % mole d'au moins un motif ester alkylé, les motifs acide carboxylique étant choisis parmi les motifs acide acrylique et méthacrylique, et les motifs esters alkylés parmi les motifs esters acryliques et méthacryliques, et leur dérivés.

8. Composition selon la revendication 7 **caractérisée en ce que** le copolymère (C) est choisi parmi les copolymères acide acrylique/esters méthacryliques et les copolymères acide méthacrylique/esters acryliques contenant 45 à 65 % mole de motifs acide carboxylique et de 55 à 35 % mole de motifs ester.

9. Composition selon les revendications 1 à 8 **caractérisée en ce que** la N-alkylpolyalkylènepolyamine(D) est un composé du groupe constitué par N-alkyléthylènediamines, N-alkylpropylènediamines, N-alkylbutylènediamines, les N-alkyldiéthylènetriamines, les N-alkyldipropylènetriamines, les N-alkyldibutylènetriamines, les N-alkyltriéthylènetétramines, les N-alkyltripropylènetétramines et les N-alkyltributylènetétramines présentant un radical alkyle comprenant de 12 à 22 atomes de carbone

10. Composition selon la revendication 9 **caractérisée en ce que** N-alkylpolyalkylènepolyamine D est choisie dans le groupe comprenant la N-dodécyldipropylènetriamine, le N-octadécyldipropylènetriamine, la N-octadécyldiéthylènetriamine et la N-docosyldiéthylènetriamine.

11. Carburant contenant une partie majeure de distillat moyen, contenant éventuellement un additif de filtrabilité, et une partie mineure, par exemple de 50 à 1000ppm d'une composition d'additifs multifonctionnels selon l'une des revendications 1 à 10.

## Claims

1. A multifunctional additive composition for the cold operability of middle distillates resulting from the reaction of carboxylic compounds with amine compounds, **characterized in that** it contains at least 50% by weight of a mixture consisting of:
a) 10% to 90% by weight of an additive (AB) from at least one carboxylic compound (A) chosen from alkylmaleic and alkenylmaleic anhydrides and alkylsuccinic and alkenylsuccinic anhydrides containing from 4 to 32 carbon atoms in the alkyl and alkenyl radicals, the corresponding acids and esters with at least one amine compound (B) chosen from the polyalkylamines of general formula (I) below:
NH₂-[(CH₂)ₙ-NH-]ₘ-H (I)
in which n is an integer ranging from 2 to 4 and m is an integer ranging from 1 to 4, the molar ratio A/B being between $\frac{\text{1}}{\text{m} \text{+1}}$ and m+1, and preferably between 1 and 2,
b) and 90% to 10% by weight of an additive (CD) :
i) of at least one copolymer (C) resulting from the reaction of at least one first unsaturated carboxylic acid which may be unsubstituted or substituted with at least one alkyl ester of at least one second substituted or unsubstituted unsaturated carboxylic acid, which may be identical to or different from the first, of general formula (II) below: in which R₁ and R₂, which may be identical or different, are chosen from the group consisting of hydrogen and linear or branched alkyl groups containing from 1 to 20 carbon atoms, R₃ is hydrogen or a linear alkyl group of not more than 3 carbon atoms and R₄ is hydrogen or an alkyl group containing from 1 to 25 carbon atoms,
ii) with an N-alkylpolyalkylenepolyamine (D) of general formula (III) below:
R₅-NH-[-(CH₂)ₚ-NH-]_{q}-H (III)
in which R₅ is a saturated aliphatic radical comprising from 12 to 22 carbon atoms, p is an integer ranging between 2 and 4 and q is an integer ranging between 1 and 4, the molar ratio C/D ranging between $\frac{\text{1}}{\text{q+1}}$ and q+1, and preferably ranging between 1 and 2.

2. The composition as claimed in claim 1, **characterized in that** it consists of:
- 50% to 100% by weight of the combination containing from 20% to 80% by weight of an additive AB and from 80% to 20% by weight of an additive CD, and
- 0% to 50% by weight of a combination of additives AD and CB obtained by reacting A and D in a molar ratio ranging between 0.2 and 4 and of B with C in a molar ratio ranging between 0.2 and 4.

3. The composition as claimed in claims 1 and 2, **characterized in that** it is obtained by combination of 50% to 80% of an additive AB and 20% to 50% by weight of an additive CD.

4. The composition as claimed in claims 1 and 2, **characterized in that** it comprises from 50% to 80% by weight of a combination AB,CD in an AB/CD molar ratio ranging from 0.2 to 4, and from 20% to 50% by weight of a combination AD,CB in an AD/CB molar ratio ranging from 0.2 to 4.

5. The composition as claimed in claims 1 to 4, **characterized in that** the carboxylic compound (A) is chosen from the group consisting of dodecylmaleic anhydride, dodecenylmaleic anhydride, hexadecylmaleic anhydride, hexadecenylmaleic anhydride, octadecylmaleic anhydride, octadecenylmaleic anhydride, eicosylmaleic anhydride and eicosenylmaleic anhydride.

6. The composition as claimed in claims 1 to 5, **characterized in that** the polyalkyleneamine (B) is chosen from the group comprising diethylenetriamine, dipropylenetriamine, triethylenetetramine, tetraethylenepentamine and tetrapropylenepentamine.

7. The composition as claimed in claims 1 to 6, **characterized in that** the copolymer (C) is chosen from copolymers containing from 45 mol% to 65 mol% of at least one carboxylic acid unit and from 55 mol% to 35 mol% of at least one alkyl ester unit, the carboxylic acid units are chosen from acrylic acid and methacrylic acid units, and the alkyl ester units are chosen from acrylic esters and methacrylic esters units, and derivatives thereof.

8. The composition as claimed in claim 7, **characterized in that** the copolymer (C) is chosen from acrylic acid/methacrylic ester copolymers and methacrylic acid/acrylic ester copolymers containing 45 mol% to 65 mol% of carboxylic acid units and from 55 mol% to 35 mol% of ester units.

9. The composition as claimed in claims 1 to 8, **characterized in that** the N-alkylpolyalkylenepolyamine (D) is a compound from the group consisting of N-alkylethylenediamines, N-alkylpropylenediamines, N-alkylbutylenediamines, N-alkyldiethylenetriamines, N-alkyldipropylenetriamines, N-alkyldibutylenetriamines, N-alkyltriethylenetetramines, N-alkyltripropylenetetramines and N-alkyltributylenetetramines with an alkyl radical containing from 12 to 22 carbon atoms.

10. The composition as claimed in claim 9, **characterized in that** the N-alkylpolyalkylenepolyamine D is chosen from the group comprising N-dodecyldipropylenetriamine, N-octadecyldipropylenetriamine, N-octadecyldiethylenetriamine and N-docosyldiethylenetriamine.

11. A fuel containing a majority of middle distillate, optionally containing a filterability additive, and a minority, for example from 50 to 1 000 ppm, of a multifunctional additive composition as claimed in one of claims 1 to 10.

## Patentansprüche

1. Zusammensetzung von Mehrzweckzusätzen zur Kälteverwendbarkeit der Mitteldestillate resultierend aus einer Reaktion von Carboxylverbindungen mit Aminverbindungen **dadurch gekennzeichnet, dass** sie wenigstens 50 Gew.% einer Mischung enthält, die gebildet ist aus:
a) 10 bis 90 Gew.% eines Additivs (AB) wenigstens einer Carboxylverbindung (A) ausgewählt unter den Anhydriden der Alkylmaleinsäuren und Alkenylmaleinsäuren und den Anhydriden der Alkylsuccinate und Alkenylsuccinate mit 4 bis 32 Kohlenstoffatomen in den Radikalen der Alkyle und Alkenyle, den Säuren und den korrespondierenden Estern mit wenigstens einer Aminverbindung (B) ausgewählt unter den Polyakylaminen mit folgender allgemeiner Formel (I):
NH₂-[(CH₂)ₙ-NH-]ₘ-H (I)
worin n eine ganze Zahl ist variierend zwischen 2 und 4 und m eine ganze Zahl ist variierend zwischen 1 und 4, dass Molverhältnis A/B variierend zwischen $\frac{\text{1}}{\text{m} \text{+1}}$ und m+1, insbesondere zwischen 1 und 2,
b) und 90 bis10 Gew.% eines Additivs (CD)
i) wenigstens eines Copolymers (C) resultierend aus einer Reaktion von wenigstens einer ersten ungesättigten substituierten oder unsubstituierten Carbonsäure mit wenigstens einem Akylester wenigstens einer zweiten ungesättigten substituierten oder unsubstituierten Carbonsäure, identisch oder verschieden zur ersten Carbonsäure, mit folgender allgemeiner Formel (II): in der R₁ und R_{2,} identisch oder verschieden, ausgewählt sind aus der Gruppe bestehend aus Wasserstoff, und linearen oder verzweigten Alkylgruppen mit 1 bis 20 Kohlenstoffatomen, R₃ Wasserstoff ist oder eine lineare Alkylgruppe von höchstens 3 Kohlenstoffatomen und R₄ Wasserstoff ist oder eine Alkylgruppe von 1 bis 25 Kohlenstoffatomen,
ii) mit einem N-alkylpolyalkylenpolyamin (D) mit folgender allgemeiner Formel (III):
R₅-NH-[-(CH₂)ₚ- NH-]_{q}-H (III)
worin R₅ ein gesättigtes aliphatisches Radikal mit 12 bis 22 Kohlenstoffatomen ist, p eine ganze Zahl ist variierend zwischen 2 und 4, q eine ganze Zahl ist variierend zwischen 1 und 4, das Molverhältnis C/D variierend zwischen $\frac{\text{1}}{\text{q} \text{+1}}$ und q+1, insbesondere variierend zwischen 1 und 2 .

2. Zusammensetzung nach Anspruch 1, **dadurch gekennzeichnet, dass** sie gebildet ist aus:
- 50 bis 100 Gew.% einer Kombination enthaltend 20 bis 80 Gew.% eines Additivs AB und 80 bis 20 Gew.% eines Additivs CD,
- und 0 bis 50 Gew.% einer Kombination der Additive AD und CB erhältlich durch Reaktion von A und von D mit einem Molverhältnis variierend zwischen 0,2 und 4, und von B mit C mit einem Molverhältnis variierend zwischen 0,2 und 4.

3. Zusammensetzung nach Anspruch 1 oder 2 **dadurch gekennzeichnet, dass** sie erhältlich ist durch Kombination von 50 bis 80% eines Additivs AB und 20 bis 50 Gew.% eines Additivs CD.

4. Zusammensetzung nach Anspruch 1 oder 2, **dadurch gekennzeichnet, dass** sie 50 bis 80 Gew.% einer Kombination AB,CD mit einem Molverhältnis AB/CD variierend zwischen 0,2 und 4, und 20 bis 50 Gew.% einer Kombination AD,CB mit einem Molverhältnis AD/CB variierend zwischen 0,2 und 4 aufweist.

5. Zusammensetzung nach einem der Ansprüche 1 bis 4, **dadurch gekennzeichnet, dass** die Carboxylverbindung (A) ausgewählt ist aus der Gruppe, bestehend aus einem Anhydrid der Dodecylmaleinsäure, Dodecenylmaleinsäure, Hexadecylmaleinsäure, Hexadecenylmaleinsäure, Oktadecylmaleinsäure, Oktadecenylmaleinsäure, Eicosylmaleinsäure und Eicosenylmaleinsäure.

6. Zusammensetzung nach einem der Ansprüche 1 bis 5, **dadurch gekennzeichnet, dass** das Polyalkylamin (B) ausgewählt ist in der Gruppe aufweisend das Diethylentriamin, das Dipropylentriamin, das Triethylentetramin, das Tetraethylenpentamin und das Tetrapropytenpentamin.

7. Zusammensetzung nach einem der Ansprüche 1 bis 6, **dadurch gekennzeichnet, dass** das Copolymer (C) ausgewählt ist unter den Copolymeren enthaltend 45 bis 65 Mol% wenigstens einer Carbonsäure-Einheit und 55 bis 35 Mol% wenigstens einer Alkylester-Einheit, die Carbonsäure-Einheiten ausgewählt sind unter Acrylsäure-Einheiten und Methacrylsäure-Einheiten und die Alkylester-Einheiten unter Acrylester-Einheiten und Methacrylester-Einheiten, und ihren Derivaten.

8. Zusammensetzung nach Anspruch 7, **dadurch gekennzeichnet, dass** das Copolymer (C) ausgewählt ist unter den Copolymeren von Acrylsäure/Methacrylester und Copolymeren von Methacrylsäure/Acrylester enthaltend 45 bis 65 Mol% Carbonsäure-Einheiten und 55 bis 35 Mol% Ester-Einheiten.

9. Zusammensetzung nach einem der Ansprüche 1 bis 8, **dadurch gekennzeichnet, dass** das N-alkylpolyalkylenpolyamin (D) eine Verbindung ist aus der Gruppe bestehend aus N-alkylethylendiaminen, N-alkylpropylendiaminen, N-alkylbutylendiaminen, den N-alkyldiethylentriaminen, den N-alkyldipropylentriaminen, den N-alkyldibutylentriaminen, den N-alkyltriethylentetraminen, den N-alkyltripropylentetraminen und den N-alkyltributylentetraminen präsentierend ein Alkylradikal, das 12 bis 22 Kohlenstoffatome aufweist.

10. Zusammensetzung nach Anspruch 9, **dadurch gekennzeichnet, dass** N-alkylpolyalkylenpolyamin D ausgewählt ist in der Gruppe aufweisend das N-dodecyldipropylentriamin, das N-oktadecyldipropylentriamin, das N-oktadecyldiethylentriamin und das N-docosyldiethylentriamin.

11. Treibstoff enthaltend einen größeren Teil eines Mitteldestillats, enthaltend gegebenenfalls ein Filtrierbarkeitsadditiv und einen kleineren Teil, beispielsweise 50 bis 1000 ppm einer Zusammensetzung von Mehrzweckzusätzen nach einem der Ansprüche 1 bis 10.
